# EUROPÄISCHE PATENTANMELDUNG

(11) **EP 4 585 765 A1**
(43) Veröffentlichungstag der Anmeldung: **16.07.2025**
(21) Anmeldenummer: 24151434.8
(22) Anmeldetag: 11.01.2024
(51) Int. Cl.: E04F 11/18

(54) **ANSCHLUSSVORRICHTUNG ZUR BEFESTIGUNG EINES GELÄNDERS**

(71) Anmelder: Arthur Weber AG, 6423 Seewen SZ (CH)
(72) Erfinder: NAUER, Josef, 6430 Schwyz (CH)
(74) Vertreter: Rutz, Andrea

(57) **Zusammenfassung**

Eine Anschlussvorrichtung zur Befestigung eines Geländers, insbesondere eines Ganzglasgeländers (50), an einem Bauwerk des Hoch- oder Tiefbaus wird angegeben. Die Anschlussvorrichtung weist eine Unterkonstruktion (40) mit einem vertikalen Verbindungsabschnitt (41) und einem horizontalen Stützabschnitt (42) auf, welche sich entlang einer Längsrichtung (L) erstrecken und gemeinsam einen T- oder L-förmigen Querschnitt senkrecht zur Längsrichtung (L) bilden. Der Verbindungsabschnitt ist (41) zum Anbringen der Unterkonstruktion (40) an einer vertikalen Oberfläche des Bauwerks ausgebildet. Der Stützabschnitt (42) bildet eine Tragfläche (43), welche zum Tragen des Geländers ausgebildet ist. Die Anschlussvorrichtung weist ausserdem eines oder mehrere Distanzstücke (45) auf, welche in Längsrichtung (L) zwischen der Tragfläche (43) des Stützabschnitts (42) und einer Unterseite (52) des darauf aufgesetzten Geländers derart voneinander beabstandet angeordnet sind oder angeordnet werden können, dass allfälliges Wasser aus der Notentwässerung quer zur Längsrichtung (L) zwischen der Tragfläche (43) und der Unterseite (52) des Geländers horizontal abfliessen kann.

## Beschreibung

### TECHNISCHES GEBIET

Die vorliegende Erfindung betrifft eine Anschlussvorrichtung zur Befestigung eines Geländers, insbesondere eines Ganzglasgeländers, an einem Bauwerk des Hoch- oder Tiefbaus.

### STAND DER TECHNIK

Geländer und insbesondere Ganzglasgeländer müssen nicht nur sicher am jeweiligen Bauwerk befestigt werden, sondern auch derart, dass die für das Bauwerk vorgesehenen Funktionalitäten, wie Notentwässerung und Wärmedämmung, nicht beeinträchtigt werden. Gerade bei Ganzglasgeländern stellt sich dabei insbesondere die Herausforderung, dass trotz der möglichst unterbruchsfreien, bis zum Boden reichenden Glasfläche die Notentwässerung nach aussen über den Bauwerksrand trotzdem gewährleistet wird und es nicht zu Staunässe kommt. Es muss somit eine normgerechte Notentwässerung auch im Bereich des Geländers sichergestellt werden. Die Notentwässerung wird oft mit seitlichen Notüberläufen ausgeführt oder es wird ein überlaufsicherer Dachrand ausgebildet. Des Weiteren sind an der Aussenseite von Bauwerken oft Schichten vorgesehen, welche durch den Geländeranschluss bzgl. ihrer Funktion am besten gar nicht oder nur soweit wie nötig beeinträchtigt werden sollten. Derartige Schichten betreffen insbesondere zur Wärmedämmung dienende Isolationsschichten oder Folien, welche beispielsweise als Dampfsperre/-bremse oder zur Dachabdichtung dienen.

In der WO 2022/073080 A1 ist ein System beschrieben, bei welchem Glasscheiben eines Balkons oder einer Terrasse in Halterungen montiert werden, die ihrerseits in einem Drainagekanal montiert sind. Das Wasser kann unter den Halterungen hindurch im Drainagekanal abfliessen.

Ein Geländeranschlusssystem ist in der DE 20 2005 015 697 U1 offenbart, welches zwischen einer Balkongrundplatte und dem daran anzubringenden Geländer eine Auflage für eine Regenrinne bildet.

Die DE 10 2018 007 029 A1 offenbart ein Geländerplattenaufnahmesystem mit einem Profilelement, welches einen U-förmigen Kanal zur Aufnahme von Geländerplatten aufweist. Im Kanalboden vorgesehene Bohrungen ermöglichen den Ablauf von Wasser aus dem Kanal hinaus. Die Bohrungen münden in einen sich unterhalb des Kanals erstreckenden Leckageeinlaufkanal, der ebenfalls durch das Profilelement gebildet wird. Von dort aus erfolgt der Wasserablauf via eine Leckageablaufbohrung und ein Leckageablaufrohr. Der Leckageeinlaufkanal eignet sich nur zum Abführen von kleineren Wassermengen, die am Geländer selbst anfallen. Um auch Wasser abführen zu können, das vom Bauwerk zum Geländer strömt, weist das Profilelement bei einer anderen offenbarten Ausführungsform einen Entwässerungskanal für die Oberflächenentwässerung auf.

Die EP 3 812 531 A1 zeigt ein Profilsystem zur Halterung eines Geländers für Balkone oder Terrassen. Zur Entwässerung ist einerseits im Bodenbereich eines U-förmigen, zur Aufnahme einer Glasscheibe dienenden Kanals ein Auslasskanal vorgesehen. Andererseits bildet das Profil im Bereich zwischen dem U-förmigen Kanal und dem Baukörperanschluss eine Rinne, aus welcher anfallendes Wasser via einen Ablaufstutzen ablaufen kann
In der EP 4 230 820 A1 wird ein Profil zum Anbringen einer Balkonverkleidung offenbart, das eine Regenrinne aufweist, welche zwischen dem anzubringenden Balkongeländer und dem Baukörper angeordnet ist.

Die im Stand der Technik übliche Lösung zum Abführen des Wassers im Bereich der Anschlussvorrichtung besteht somit darin, zwischen Bauwerk und Geländer oder unterhalb des Geländers eine Regenrinne vorzusehen. Das Wasser wird in der Regenrinne, die entlang der gesamten Längserstreckung des Geländers vorgesehen ist, gesammelt und über einen oder mehrere Ablaufstutzen abgeführt. Dadurch müssen jedoch von dem oder den Ablaufstutzen vergleichsweise grosse Wassermengen abgeführt werden, was weitere Massnahmen notwendig macht, wie beispielweise das Vorsehen von Ablaufrohren.

In der CH 716 033 B1 ist ein Montagesystem für ein bodenbündig montierbares Ganzglasgeländer offenbart, bei welchem ein Aufnahmeprofil zur Halterung das Geländers an einem Abstandhalter angebracht ist. Zwischen dem Abstandhalter und der Frontplatte eines an der Deckenkonstruktion angebrachten Montagewinkels ist ein Spalt ausgebildet, der dem Wasserablauf dient. Via ein Ablaufprofil kann das Wasser über die gesamte Geländerlänge unterhalb dem Aufnahmeprofil ablaufen.

Die in der CH 716 033 B1 offenbarte Anschlussvorrichtung und auch viele andere derartigen System des Standes der Technik weisen eine komplizierte Konstruktion, oft mit vielen Teilen, und/oder sind umständlich in der Anwendung. Viele bekannte Anschlussvorrichtungen sind zudem nur für bestimmte Geländer anwendbar und nicht mit unterschiedlichen Geländer-Typen und/oder -Dimensionen verwendbar.

### DARSTELLUNG DER ERFINDUNG

Es ist eine Aufgabe der vorliegenden Erfindung, eine einfach herstellbare und handhabbare Anschlussvorrichtung zur Befestigung eines Geländers an ein Bauwerk anzugeben, welche die Notentwässerung nach aussen über den Bauwerksrand sicherstellt.

Zur Lösung dieser Aufgabe wird eine Anschlussvorrichtung vorgeschlagen, wie sie in Anspruch 1 angegeben ist. In Anspruch 9 wird eine Geländereinheit angegeben, aufweisend eine solche Anschlussvorrichtung sowie ein Geländer oder eine Halterung eines Geländers. Vorteilhafte Ausführungsformen sind in den abhängigen Ansprüchen angegeben.

Die vorliegende Erfindung stellt also eine Anschlussvorrichtung zur Befestigung eines Geländers, insbesondere eines Ganzglasgeländers, an einem Bauwerk des Hoch- oder Tiefbaus zur Verfügung, aufweisend
eine Unterkonstruktion mit einem vertikalen Verbindungsabschnitt und einem horizontalen Stützabschnitt, welche sich entlang einer Längsrichtung erstrecken und gemeinsam einen T- oder L-förmigen Querschnitt senkrecht zur Längsrichtung bilden,
wobei der Verbindungsabschnitt zum Anbringen der Unterkonstruktion an einer vertikalen Oberfläche des Bauwerks ausgebildet ist,
und wobei der Stützabschnitt eine Tragfläche bildet, welche zum Tragen des Geländers ausgebildet ist.
Die Anschlussvorrichtung weist ausserdem eines oder mehrere Distanzstücke auf, welche in Längsrichtung zwischen der Tragfläche des Stützabschnitts und einer Unterseite des darauf aufgesetzten Geländers derart voneinander beabstandet angeordnet sind oder angeordnet werden können, dass allfälliges Wasser aus der Notentwässerung quer zur Längsrichtung zwischen der Tragfläche und der Unterseite des Geländers horizontal abfliessen kann.

Indem Distanzstücke auf dem Stützabschnitt der Unterkonstruktion angeordnet werden und das Geländer auf diesen aufgesetzt an der Unterkonstruktion angebracht wird, kann unterhalb des Geländers auf sehr einfache Art und Weise ein Spalt geschaffen werden, um das Abfliessen von allfälligem Wasser aus der Notenwässerung zu ermöglichen. Das Wasser wird dabei vorteilhaft nicht gesammelt, sondern kann quer zur Längsrichtung des Geländers direkt nach aussen hin abfliessen. Stellen, an denen grössere Wassermengen konzentriert ablaufen, können dadurch vermieden werden. Bevorzugt ermöglicht die Anschlussvorrichtung ein Ablaufen von Wasser ausserhalb der Distanzstücke entlang der gesamten Längserstreckung des Geländers. Der Einfluss der Anschlussvorrichtung und des Geländers auf den Wasserablauf des Bauwerks kann dadurch minimiert werden. Aufgrund der einfachen Konstruktion der Anschlussvorrichtung mit den auf dem Stützabschnitt vorgesehenen Distanzstücken ist es zudem problemlos möglich, die Anschlussvorrichtung modular für unterschiedliche Geländer-Typen und Geländer-Dimensionen auszulegen.

Bei Bauwerken des Hochbaus handelt es sich um Bauwerke, die sich über den Erdboden hinaus und oberhalb von diesem erstrecken. Bauwerke des Tiefbaus befinden sich hingegen mehrheitlich am Erdboden oder unterhalb davon. Beim Bauwerk kann es sich insbesondere um ein Gebäude handeln, wobei die Anschlussvorrichtung bevorzugt zum Befestigen eines Geländers an einer Gebäudekante dient. Insbesondere bevorzugt dient die Anschlussvorrichtung zum Befestigen eines Geländers an einem Balkon oder einer Terrasse. Beim Geländer handelt es sich dann also um ein Balkongeländer bzw. ein Terrassengeländer.

Im Rahmen des vorliegenden Dokuments sind Höhen- und Richtungsangaben, wie "oben", "unten", "hinauf", "hinunter" etc., sowie Angaben zur Lage von Ebenen, wie "vertikal" und "horizontal", in der Regel und falls nichts anderes angegeben ist, jeweils in Bezug auf die Gravitationsrichtung und eine bestimmungsgemäss an einem Bauwerk montierte Anschlussvorrichtung zu verstehen. Das von der Anschlussvorrichtung gehaltene Geländer erstreckt sich dabei üblicherweise vom Boden (von z.B. eines Balkons oder einer Terrasse) aus, wo die Anschlussvorrichtung am Bauwerk angebracht ist, vertikal nach oben hin. Falls es sich um ein Ganzglasgeländer handelt, erstreckt sich die Glasoberfläche des Geländers in der Regel somit in der vertikalen Ebene. Grundsätzlich sind aber auch Ausführungsformen durchaus denkbar, bei denen sich das Geländer von der Anschlussvorrichtung aus geneigt zur Gravitationsrichtung nach oben hin erstreckt. Die Längsrichtung des Verbindungsabschnitts und des Stützabschnitts, welche in der Regel auch der Längsrichtung des Geländers entspricht, erstreckt sich üblicherweise in einer horizontalen Ebene und in den meisten Fällen entlang einer Aussenkante des Bauwerks.

Der Querschnitt der Unterkonstruktion ist, zumindest was den Verbindungsabschnitt und den Stützabschnitt betrifft, bevorzugt konstant über die gesamte Längserstreckung der Unterkonstruktion. Die Querschnittsebene erstreckt sich in der Regel senkrecht zur Längserstreckungsrichtung der Unterkonstruktion.

Die Unterkonstruktion kann in der Querschnittsansicht auch weitere Abschnitte aufweisen, welche die T- oder L-förmige Form ergänzen. Damit der Verbindungsabschnitt und der Stützabschnitt gemeinsam einen T- oder L-förmigen Querschnitt bilden, ist es in der Regel ausreichend, wenn der Verbindungsabschnitt zumindest ein vertikales Element und der Stützabschnitt zumindest ein horizontales Element aufweist, die bei bestimmungsgemäss montierter Anschlussvorrichtung an einer Stelle miteinander verbunden sind oder aneinander anliegen. Sowohl der Verbindungsabschnitt als auch der Stützabschnitt können zusätzlich zum vertikalen bzw. horizontalen Element noch beliebige weitere Elemente haben.

Der Verbindungsabschnitt erstreckt sich in der Querschnittsansicht somit bevorzugt entlang der Vertikalen. Wenn er sich sogar ausschliesslich entlang der Vertikalen erstreckt, ist die Anschlussvorrichtung besonders einfach herstellbar. Bevorzugt wird der Verbindungsabschnitt somit durch eine ebene Platte gebildet. Durch seine Erstreckung im Querschnitt entlang der Vertikalen, kann der Verbindungsabschnitt sehr einfach an einer vertikalen Oberfläche des Bauwerks angebracht werden. Beispielsweise kann der Verbindungsabschnitt eines oder mehrere Bohrlöcher aufweisen, welche ein Anschrauben der Unterkonstruktion an das Bauwerk ermöglichen. Bei der bestimmungsgemässen Montage ist der Verbindungsabschnitt mit seiner Oberkante bevorzugt auf der Höhe einer rechtwinkligen Kante des Bauwerks angeordnet oder ragt etwas darüber hinaus. Auf diese Weise wird ein bündiges Anbringen des Geländers mit einer horizontalen Oberfläche des Bauwerks ermöglicht.

Der Stützabschnitt weist bevorzugt eine ebene, sich in der Horizontalen erstreckende Oberseite auf, welche die Tragfläche zum Tragen des Geländers bildet. Das vorteilhaft in einer U-förmigen Profilschiene gehaltene Geländer wird hierzu bevorzugt auf die Tragfläche aufgesetzt, das heisst es lagert mit seiner Gewichtskraft auf der Tragfläche. Bevorzugt nimmt der Stützabschnitt via die Tragfläche einen überwiegenden Grossteil, insbesondere bevorzugt sogar das gesamte Gewicht des darauf gelagerten Geländers auf.

Der Stützabschnitt ist bevorzugt fest mit dem Verbindungsabschnitt verbunden, das heisst er kann ohne passendes Werkzeug nicht vom Verbindungsabschnitt getrennt werden. Je nach Ausführungsform können der Verbindungsabschnitt und der Stützabschnitt auch gemeinsam einstückig ausgebildet sein. Besonders bevorzugt ist eine Ausführungsform, in welcher der Stützabschnitt am Verbindungsabschnitt angeschweisst ist. Vorteilhaft aufgrund der einfachen Herstellung sind jedoch Ausführungsformen, bei den zumindest der Verbindungsabschnitt und der Stützabschnitt jeweils einstückig ausgebildet sind.

In einer konstruktiv besonders einfachen Ausführungsform haben die Distanzstücke jeweils die Form von einfachen, quaderförmigen Blöcken. Um die Handhabung der Anschlussvorrichtung am Montageort zu vereinfachen, sind die Distanzstücke bevorzugt jeweils fest an der Unterkonstruktion angebracht. Sie können hierzu insbesondere am Stützabschnitt angeschraubt, angeschweisst oder angeklebt sein. Umgekehrt kann es im Hinblick auf die Anpassbarkeit der Anschlussvorrichtung an die lokalen Gegebenheiten aber auch von Vorteil sein, wenn die Distanzstücke noch nicht fest mit der Unterkonstruktion verbunden sind, sondern erst vor Ort an den jeweils geeigneten Stellen am Stützabschnitt angebracht werden.

Es ist grundsätzlich möglich, dass die Unterkonstruktion nur ein einziges Distanzstück aufweist. In diesem Fall können mehrere Unterkonstruktionen mit jeweils einem Distanzstück entlang der Längsrichtung hintereinander angeordnet werden. Bevorzugt werden die mehreren Unterkonstruktionen dann jeweils direkt hintereinander angeordnet, das heisst, dass sie entlang der Längsrichtung jeweils aneinander anliegen.

Bevorzugt liegen die Distanzstücke jeweils direkt auf der Tragfläche des Stützabschnitts auf, das heisst sie kontaktieren die Tragfläche. Von oben her liegt die Unterseite des Geländers bevorzug direkt auf den Distanzstücken auf. Die Unterseite des Geländers kann dabei insbesondere von einer Halterung beispielsweise in Form eines U-Profils gebildet sein, welche zum Halten von z.B. einer Glasscheibe dient und gemeinsam mit dieser das Geländer bildet. Die Distanzstücke sind in diesem Fall somit entlang der vertikalen Richtung zwischen dem Stützabschnitt und dem Geländer angeordnet, wobei sie deren Tragfläche bzw. Unterseite kontaktieren. Die (bevorzugt gesamte) Gewichtslast des Geländers wird dann von den Distanzstücken getragen und auf die Unterkonstruktion übertragen.

Um eine gleichmässige Gewichtslastverteilung zu erreichen, sind die Distanzstücke bevorzugt in gleichmässigen Abständen entlang der Längsrichtung angeordnet. Aufgrund der Beabstandung der Distanzstücke entlang der Längsrichtung kann allfälliges Wasser aus der Notentwässerung problemlos unterhalb des Geländers, das heisst im freibleibenden Raum zwischen der Tragfläche und der Unterseite des Geländers, abfliessen. Die Abflussrichtung erstreckt sich dann also senkrecht zur Längsrichtung.

Eine besonders einfache Herstellung der Unterkonstruktion ist möglich, wenn der Verbindungsabschnitt oder der Stützabschnitt, bevorzugt der Verbindungsabschnitt und der Stützabschnitt, aus einem Metall, vorteilhaft aus einem nichtrostenden Metall, und insbesondere aus einem Blech hergestellt sind. Beim Metall kann es sich insbesondere um einen Chrom-Nickel-Stahl (CNS) handeln. Bei der Herstellung aus einem Blech lassen sich der Verbindungsabschnitt und der Stützabschnitt mittels einfacher Arbeitsschritte wie Stanzen, Biegen und allenfalls Bohren herstellen. In einem anschliessenden Arbeitsschritt können der Verbindungsabschnitt und der Stützabschnitt dann aneinandergeschweisst, - geschraubt oder -geklebt werden.

Um ein Abfliessen von allfälligem Wasser aus der Notentwässerung nicht nur in horizontaler Richtung unterhalb des Geländers zu ermöglichen, sondern auch in vertikaler Richtung zwischen dem Verbindungsabschnitt und dem Geländer, ist der Stützabschnitt bevorzugt zur Anbringung des Geländers in einem Abstand zum Verbindungsabschnitt ausgebildet. Das Geländer und vorteilhaft dessen Halterung, wie z.B. ein U-Profil, wird in diesem Fall bei der Montage bevorzugt derart via die Distanzstücke auf der Tragfläche des Stützabschnitts angebracht, dass zwischen dem Verbindungsabschnitt und dem Geländer, d.h. insbesondere der Geländerhalterung, ein Spalt verbleibt, der zum Abfliessen des Wassers aus der Notentwässerung dient. Das Wasser kann dann zuerst in vertikaler Richtung zwischen Verbindungsabschnitt und Geländer und anschliessend in horizontaler Richtung zwischen Stützabschnitt und Geländer abfliessen. Der vertikale und der horizontale Spalt weisen bevorzugt ungefähr dieselbe Spaltbreite auf.

Um die Befestigung des Stützabschnitts am Verbindungsabschnitt zu erleichtern, weist der Stützabschnitt bevorzugt einen L- oder U-förmigen Querschnitt auf. Ein L- oder U-förmiger Querschnitt, insbesondere ein U-förmiger Querschnitt, verleiht dem Stützabschnitt zudem eine besonders gute Stabilität und Tragkraft.

Zum Anbringen der Unterkonstruktion am Bauwerk weist der Verbindungsabschnitt bevorzugt Bohrlöcher auf.

Die vorliegende Erfindung bezieht sich ausserdem auf eine Geländereinheit aufweisend eine Anschlussvorrichtung, wie sie oben angegeben ist, und ein Geländer oder eine Halterung eines Geländers, wobei das Geländer zur Befestigung an einem Bauwerk des Hoch- oder Tiefbaus mittels der Anschlussvorrichtung ausgebildet ist. Die Geländereinheit kann somit die Anschlussvorrichtung und ein Geländer aufweisen, oder sie kann die Anschlussvorrichtung und die Halterung eines Geländers aufweisen.

Gemäss einer insbesondere bevorzugten Ausführungsform handelt es sich beim Geländer um ein Ganzglasgeländer. Ein Ganzglasgeländer weist in der Regel zumindest eine Glasscheibe sowie eine Halterung zum Halten der Glasscheibe auf. Bei der Halterung kann es sich insbesondere um ein U-Profil handeln.

Das Geländer bzw. die Halterung ist bevorzugt derart auf der Tragfläche des Stützabschnitts angebracht oder derart zur Anbringung auf der Tragfläche ausgebildet, dass das Geländer bzw. die Halterung beabstandet ist sowohl zum Verbindungsabschnitt als auch zum Stützabschnitt. Aufgrund der Beabstandung kann Wasser problemlos abfliessen.

Der Abstand des Geländers bzw. der Halterung zum Verbindungsabschnitt ist bevorzugt ungefähr gleich gross wie zur Tragfläche. Der Durchlass für das Wasser ist dadurch entlang der vertikalen Richtung ungefähr gleich gross wie entlang der horizontalen Richtung.

### KURZE BESCHREIBUNG DER ZEICHNUNGEN

Bevorzugte Ausführungsformen der Erfindung werden im Folgenden anhand der Zeichnungen beschrieben, die lediglich zur Erläuterung dienen und nicht einschränkend auszulegen sind. In den Zeichnungen zeigen:
- Fig. 1: eine perspektivische, teilweise aufgeschnittene Ansicht einer erfindungsgemässen Ausführungsform einer Anschlussvorrichtung, die zur Befestigung eines Ganzglasgeländers mittels zweier Unterkonstruktionen an einem Bauwerk dient;
- Fig. 2: eine seitliche Ansicht der an einem Bauwerk befestigen Anschlussvorrichtung der Fig. 1;
- Fig. 3: eine perspektivische Explosionsansicht der Anschlussvorrichtung der Fig. 1; sowie
- Fig. 4: eine vergrösserte Detailansicht des in der Fig. 3 gestrichelt umrandeten Bereiches.

### BESCHREIBUNG BEVORZUGTER AUSFÜHRUNGSFORMEN

In den Figuren 1 bis 4 ist in verschiedenen Ansichten eine bevorzugte Ausführungsform einer erfindungsgemässen Anschlussvorrichtung gezeigt, mittels welcher eine Geländereinheit in Form eines Ganzglasgeländers 50 an einem Bauwerk befestigt ist.

In der vorliegenden Ausführungsform sind zwei bzw. mehrere Anschlussvorrichtungen mit jeweils einer Unterkonstruktion 40 vorhanden, welche direkt aneinander anschliessend an einer Betonstruktur 11 des Bauwerks angeordnet sind, um gemeinsam ein Ganzglasgeländer 50 am Bauwerk zu halten. Grundsätzlich wäre es auch möglich, dass die Unterkonstruktionen 40 miteinander verbunden sind, insbesondere einstückig miteinander verbunden sind und so eine einzige gemeinsame Unterkonstruktion bilden.

Bei der Betonstruktur 11 kann es sich insbesondere um einen Teil eines Balkons oder einer Terrasse handeln. Die Betonstruktur 11, welche einen auskragenden Teil des Bauwerks bilden kann, weist eine horizontale sowie eine vertikale Oberfläche auf. Auf der horizontalen Oberfläche der Betonstruktur 11 ist eine Dampfsperre/-bremse 71 aufgebracht, um bei luftdichter Verlegung den Feuchtetransport durch Diffusion und Konvektion zu verhindern. Auf der Dampfsperre/-bremse 71 liegt eine Isolationsschicht 72 auf, welche in Bezug auf das Bauwerk zur Wärmedämmung nach aussen hin dient. Auf der Oberseite der Isolationsschicht sind eine untere Abdichtungsbahn 74 und eine obere Abdichtungsbahn 75 aufgebracht, um zu verhindern, dass Feuchtigkeit in die Isolationsschicht 72 eindringen kann. Die Abdichtungsbahnen 74 und 75 können insbesondere jeweils aus einem Kunststoff, aus Bitumen oder aus Polymerbitumen hergestellt sein. Als oberstes Element des Balkons oder der Terrasse sind eines oder mehrere Bodenelemente 76 auf den Abdichtungsbahnen 74, 75 aufgelegt. Die Bodenelemente 76 bilden eine Trittfläche des Balkons bzw. der Terrasse.

Das Ganzglasgeländer 50 ist nun mittels der Anschlussvorrichtung so an das Bauwerk anzubringen, dass sich die Glasscheibe oder die Glasscheiben 53 des Geländers nach unten hin möglichst bündig bis zur Trittfläche erstrecken und dadurch einen ästhetisch besonders ansprechenden Bodenabschluss bilden. Das Ganzglasgeländer 50 kann natürlich auch höher als die Trittfläche angebracht werden. Des Weiteren muss das Ganzglasgeländer selbstverständlich gewisse Sicherheitsanforderungen erfüllen, das heisst es ist mittels der Anschlussvorrichtung sicher in die Betonstruktur 11 zu verankern. Eine weitere wesentliche Anforderung an die Befestigung des Ganzglasgeländers 50 stellt die Gewährleistung des allfälligen Wasserablaufs aus der Notentwässerung vom Balkon bzw. der Terrasse dar.

Um diese Anforderungen zu erfüllen, ist das Ganzglasgeländer 50 mittels der erfindungsgemässen Anschlussvorrichtung am Bauwerk befestigt, welche wie folgt ausgebildet und in der Betonstruktur 11 verankert ist.

Die Anschlussvorrichtung weist eine Unterkonstruktion 40 auf, welche einen Verbindungsabschnitt 41 und einen Stützabschnitt 42 hat. Der Verbindungsabschnitt 41 wird durch ein ebenes rechteckiges Blech gebildet, das sich in der vertikalen Ebene erstreckt und zum Anbringen der Unterkonstruktion an einer vertikalen Oberfläche des Bauwerks und insbesondere der Betonstruktur 11 dient. Der Stützabschnitt 42 wird durch ein im Querschnitt U-förmig geformtes Blech gebildet, das sich im bestimmungsgemäss montierten Zustand senkrecht zur Querschnittsfläche entlang einer Längsrichtung L parallel zur vertikalen Oberfläche der Betonstruktur 11 und somit parallel zum Ganzglasgeländer 50 erstreckt. Die im Querschnitt U-förmige Gestalt des Stützabschnitts 42 erleichtert dessen Befestigung am Verbindungsabschnitt 41 und erhöht zudem dessen Tragkraft. Die U-förmige Gestalt des Stützabschnitts 42 wird dabei durch zwei vertikal nach unten ragende Aussenschenkel gebildet, die via einen horizontalen Verbindungsschenkel miteinander verbunden sind. Via den einen Aussenschenkel ist der Stützabschnitt 42 etwas oberhalb der Mitte an der Oberfläche des Verbindungsabschnitts 41 angeschweisst. Von der Stelle, wo der Stützabschnitt 42 angebracht ist, erstreckt sich der Verbindungsabschnitt 41 somit sowohl nach unten als auch etwas nach oben.

Um die Unterkonstruktion 40 sicher am Bauwerk anzubringen, wird diese mittels mehrerer Verankerungsstäben 21 verankert, welche Teile eines Kragplattenanschlusses darstellen und weit in die Betonstruktur 11 hinein reichen. Die Verankerungsstäbe 21 sind bevorzugt aussenseitig gerillt und weisen ein Aussengewinde auf. Zur Befestigung der Unterkonstruktion 40 an den Verankerungsstäben 21 sind im Verbindungsabschnitt 41 Bohrlöcher 44 vorgesehen. Die gegenüber der Betonstruktur 11 vorstehenden Enden der Verankerungsstäbe 21 ragen durch jeweils ein Bohrloch 44 hindurch. Mittels Schraubmuttern 22 ist die Unterkonstruktion 40 an den Verankerungsstäben 21 und somit an der Betonstruktur 11 fixiert.

Zwischen der Betonstruktur 11 und dem Verbindungsabschnitt 41 ist ein Dämmelement 12 angeordnet, welches von den Verankerungsstäben 21 durchragt wird. Gemeinsam mit den Verankerungsstäben 21 bildet das Dämmelement 12 den Kragplattenanschluss. Das Dämmelement 12 dient als thermische Trennung zwischen der Anschlussvorrichtung und der Betonstruktur 11.

Um die von den Schraubmuttern 22 ausgehende Haltekraft besser auf den Verbindungsabschnitt 41 zu verteilen, kann zwischen den Schraubmuttern 22 und dem Verbindungsabschnitt 41 eine Verstärkungsplatte 23 angeordnet sein, wie es in den Figuren 1, 2 und 4 gut erkennbar ist. Die Verstärkungsplatte 23 kann sich dabei, wie in der Figur 2 gezeigt, über den am Verbindungsabschnitt 41 angebrachten, nach unten ragenden Aussenschenkel des Stützabschnitts 42 hinaus erstrecken, um den Stützabschnitt 42 am Verbindungsabschnitt 41 zu sichern.

Zur Erleichterung der Befestigung und insbesondere der Ausrichtung der Unterkonstruktion 40 an der Betonstruktur 11 kann an der Unterseite der auskragenden Betonstruktur 11 eine Schaltafel 31 angebracht werden. Um die Verstärkungsplatten 23 einfacher auszurichten und anzubringen, können zudem an den Stellen der Bohrlöcher 44 jeweils ein Schalbrett 32 auf der Schaltafel angeordnet sein. Die Schaltafel 31 und die Schalbretter 32 können nach der erfolgten Montage der Unterkonstruktion 40 an der Betonstruktur 11 wieder von dieser entfernt werden.

Die Oberseite des Verbindungsschenkels des Stützabschnitts 42 bildet eine horizontale, entlang einer Längsrichtung L verlaufenden Tragfläche 43, welche zum Tragen des Ganzglasgeländers 50 ausgebildet ist. Die Längsrichtung L erstreckt sich parallel zur Bauwerkskante, an welcher das Ganzglasgeländer 50 angebracht ist, und somit entlang der Hauptlängsrichtung des Geländers. Das heisst, das Ganzglasgeländer 50 ist auf die Tragfläche 43 aufgesetzt und lastet mit seiner gesamten Gewichtskraft auf dem Stützabschnitt 42.

Zwischen dem Ganzglasgeländer 50 und dem Stützabschnitt 42 sind Distanzstücke 45 angeordnet. Bei den Distanzstücken 45 handelt es sich bei der vorliegenden Ausführungsform um quaderförmige Metallblöcke, welche in regelmässigen Abständen entlang der Längsrichtung L auf der Tragfläche 43 angeordnet sind. Die Distanzstücke 45 liegen dabei direkt auf der Tragfläche 43 auf und können fest an dieser angebracht sein. Beispielsweise können sie mit dem Stützabschnitt 42 verschweisst oder an diesem angeschraubt sein.

Das Ganzglasgeländer 50 weist ein U-Profil 51 auf, welches zur Halterung der Glasscheibe 53 dient. Zusammen mit der Glasscheibe 53 und allfälligen weiteren Elementen bildet das U-Profil somit das Ganzglasgeländer 50. Das U-Profil 51 liegt mit seiner Öffnung nach oben gerichtet auf den Distanzstücken 45 auf und kann insbesondere an diesen festgeschraubt sein. Eine Unterseite 52 des U-Profils 51 kontaktiert somit die Distanzstücke 45, ist jedoch beabstandet zur Tragfläche 43 des Stützabschnitts 42 angeordnet.

Das U-Profil 51 ist aber nicht nur beabstandet zum Stützabschnitt 42 angeordnet, sondern auch zum Verbindungsabschnitt 41. Die Beabstandung zum Verbindungsabschnitt 42 ist sehr einfach erreichbar, indem das U-Profil 51 einfach in einem gewissen Abstand zum Verbindungsabschnitt 42 auf den Distanzstücken 45 aufgelegt und anschliessend in dieser Position an diesen festgeschraubt wird. Allfälliges Wasser aus der Notentwässerung kann somit ungehindert durch den Spalt zwischen dem Verbindungsabschnitt 41 und dem U-Profil 51 zuerst vertikal und dann durch den Spalt zwischen der Unterseite 52 des U-Profils 51 und der Tragfläche 43 horizontal nach aussen abfliessen.

Die Glasscheibe 53 ist in die nach oben hin offene Öffnung des U-Profils 51 eingesteckt und wird dadurch von diesem gehalten Zur Fixierung der Glasscheibe 53 im U-Profil 51 dienen Klemmelemente 54, die insbesondere keilförmig ausgebildet sein können. Jeweils seitlich zur Glasscheibe 53 sind an der Oberseite des U-Profils 51 Dichtungselemente 55 angeordnet, um das Eindringen von Wasser und Schmutzpartikeln in das U-Profil 51 zu verhindern. An der Aussenseite des U-Profils 51 ist ein Einhängeblech 56 eingehängt, um einen ansprechenden optischen Abschluss zu bilden. Die Distanzstücke 45 dienen dem Einhängeblech 56 dabei als Halterung.

Unterhalb des Stützabschnitts 42 ist eine Isolationsschicht 61 an der Aussenseite des Verbindungsabschnitts 41 angebracht, um auch in diese Richtung die Wärmedämmung des Bauwerks zu gewährleisten. Die Isolationsschicht 61 ist zum Schutz vor Feuchtigkeit sowie aus ästhetischen Gründen nach aussen hin mit einem Abrieb 62 überzogen.

Wie bereits erwähnt, sind zur Halterung des in den Figuren 1 bis 4 gezeigten Ganzglasgeländers 50 mehrere erfindungsgemässe Anschlussvorrichtungen vorgesehen, die direkt aneinander anschliessend entlang der Längsrichtung L an der Betonstruktur 11 angebracht sind. Um einen Wasserabfluss im Bereich der Fugen zwischen den jeweiligen Unterkonstruktionen 40 zu vermeiden, ist an den entsprechenden Stellen jeweils eine Abdichtung 77, bevorzugt aus Flüssigkunststoff, vorhanden, welche die beiden aneinander angrenzenden Unterkonstruktionen 40 im Bereich der Fuge abdeckt. Im vorliegenden Ausführungsbeispiel ist jeweils jeder der Unterkonstruktionen 40 ein einzelnes Distanzstück 45 zugeordnet, auf welchem das U-Profil 51 des Ganzglasgeländers 50 aufliegt. Es wäre aber durchaus auch möglich, dass einer einzelnen Unterkonstruktion 40 mehrere Distanzstücke 45 zugeordnet sind. Genauso gut wäre es denkbar, dass zur Halterung des in den Figuren 1 bis 4 gezeigten Ganzglasgeländers lediglich eine einzelne, durchgängige Unterkonstruktion verwendet würde, welcher eine Vielzahl von Distanzstücken 45 zugeordnet sind. Die Abdichtungen 77 wären in diesem Fall nicht mehr notwendig.

Auf der dem Bauwerk zugewandten Seite des Verbindungsabschnitts 41 ist ausserdem ein Keilelement 73 angeordnet, welches auf der unteren Abdichtungsbahn 74 aufliegt und den Verbindungsabschnitt 41 kontaktiert. Das Keilelement 73 erstreckt sich über die gesamte Längserstreckung des Ganzglasgeländers 50 und ist nach oben von der oberen Abdichtungsbahn75 bedeckt. Der Bereich zwischen der Isolationsschicht 72 und dem Verbindungsabschnitt 41 sowie der Bereich zwischen der Betonstruktur 11 und dem Verbindungsabschnitt 41 sind dadurch auf effiziente Art und Weise vor Wassereintritt abgedichtet. Aufgrund des Keilelements 73 werden rechtwinklige Knicke und allenfalls dadurch entstehende Risse in der Dichtung 75 vermieden.

Die vorliegende Erfindung ist selbstverständlich nicht auf die angegebenen, beispielhaften Ausführungsformen beschränkt, sondern eine Vielzahl von Abwandlungen sind möglich. So müssen die Distanzstücke 45 beispielsweise nicht zwingend durch quaderförmige Metallblöcke gebildet sein, sondern könnten zum Beispiel auch aus einem Kunststoff hergestellt sein und eine beliebige anderen Form aufweisen. Der Stützabschnitt 42 muss nicht aus einem Blech hergestellt und im Querschnitt U-förmig ausgebildet sein. Ebenso muss die Halterung des Ganzglasgeländers, auch wenn dies bevorzugt ist, nicht unbedingt ein U-Profil haben. Die Glasscheibe 53 könnte stattdessen auch lediglich an einigen diskreten Stellen gehalten sein, die entlang der Längsrichtung L voneinander beabstandet sind. Eine Vielzahl weiterer Modifikationen sind denkbar.

### BEZUGSZEICHENLISTE

- 11: Betonstruktur
- 12: Dämmelement

- 21: Verankerungsstab
- 22: Schraubmutter
- 23: Verstärkungsplatte

- 31: Schaltafel
- 32: Schalbrett

- 40: Unterkonstruktion
- 41: Verbindungsabschnitt
- 42: Stützabschnitt
- 43: Tragfläche
- 44: Bohrloch
- 45: Distanzstück

- 50: Ganzglasgeländer
- 51: U-Profil
- 52: Unterseite
- 53: Glasscheibe
- 54: Klemmelement
- 55: Dichtungselement
- 56: Einhängeblech

- 61: Isolationsschicht
- 62: Abrieb

- 71: Dampfsperre/-bremse
- 72: Isolationsschicht
- 73: Keilelement
- 74: Untere Abdichtungsbahn
- 75: Obere Abdichtungsbahn
- 76: Bodenelement
- 77: Abdichtung

- L: Längsrichtung

## Patentansprüche

1. Anschlussvorrichtung zur Befestigung eines Geländers, insbesondere eines Ganzglasgeländers (50), an einem Bauwerk des Hoch- oder Tiefbaus, aufweisend
eine Unterkonstruktion (40) mit einem vertikalen Verbindungsabschnitt (41) und einem horizontalen Stützabschnitt (42), welche sich entlang einer Längsrichtung (L) erstrecken und gemeinsam einen T- oder L-förmigen Querschnitt senkrecht zur Längsrichtung (L) bilden,
wobei der Verbindungsabschnitt (41) zum Anbringen der Unterkonstruktion (40) an einer vertikalen Oberfläche des Bauwerks ausgebildet ist,
und wobei der Stützabschnitt (42) eine Tragfläche (43) bildet, welche zum Tragen des Geländers ausgebildet ist,
**dadurch gekennzeichnet, dass**
die Anschlussvorrichtung ausserdem eines oder mehrere Distanzstücke (45) aufweist, welche in Längsrichtung (L) zwischen der Tragfläche (43) des Stützabschnitts (42) und einer Unterseite (52) des darauf aufgesetzten Geländers derart voneinander beabstandet angeordnet sind oder angeordnet werden können, dass allfälliges Wasser aus der Notentwässerung quer zur Längsrichtung (L) zwischen der Tragfläche (43) und der Unterseite (52) des Geländers horizontal abfliessen kann.

2. Anschlussvorrichtung nach Anspruch 1, wobei der Verbindungsabschnitt (41) einstückig aus einem Blech hergestellt ist.

3. Anschlussvorrichtung nach Anspruch 1 oder 2, wobei der Stützabschnitt (42) einstückig aus einem Blech hergestellt ist.

4. Anschlussvorrichtung nach einem der vorhergehenden Ansprüche, wobei die Distanzstücke (45) am Stützabschnitt (42) angeschraubt, angeklebt oder angeschweisst sind.

5. Anschlussvorrichtung nach einem der vorhergehenden Ansprüche, wobei der Stützabschnitt (42) zur Anbringung des Geländers in einem Abstand zum Verbindungsabschnitt (41) ausgebildet ist, so dass allfälliges Wasser aus der Notentwässerung zwischen dem Verbindungsabschnitt (41) und dem Geländer vertikal abfliessen kann.

6. Anschlussvorrichtung nach einem der vorhergehenden Ansprüche, wobei der Stützabschnitt (42) einen U-förmigen Querschnitt aufweist.

7. Anschlussvorrichtung nach einem der vorhergehenden Ansprüche, wobei der Verbindungsabschnitt (41) als Ganzes plattenförmig ausgebildet ist.

8. Anschlussvorrichtung nach einem der vorhergehenden Ansprüche, wobei der Verbindungsabschnitt (41) Bohrlöcher (44) aufweist zum Anbringen der Unterkonstruktion (40) am Bauwerk.

9. Geländereinheit aufweisend eine Anschlussvorrichtung nach einem der vorhergehenden Ansprüche und ein Geländer oder eine Halterung eines Geländers, wobei das Geländer zur Befestigung an einem Bauwerk des Hoch- oder Tiefbaus mittels der Anschlussvorrichtung ausgebildet ist.

10. Geländereinheit nach Anspruch 9, wobei es sich beim Geländer um ein Ganzglasgeländer (50) und bei der Halterung um ein U-Profil (51) handelt.

11. Anschlussvorrichtung nach einem der Ansprüche 9 oder 10, wobei das Geländer bzw. die Halterung derart auf der Tragfläche (43) angebracht oder derart zur Anbringung auf der Tragfläche (43) ausgebildet ist, dass das Geländer bzw. die Halterung beabstandet ist sowohl zum Verbindungsabschnitt (41) als auch zum Stützabschnitt (42).

12. Anschlussvorrichtung nach Anspruch 11, wobei der Abstand des Geländers bzw. der Halterung zum Verbindungsabschnitt (41) ungefähr gleich gross ist wie zur Tragfläche (43).
